# EUROPÄISCHE PATENTSCHRIFT

(11) **EP 2 045 431 B1**
(45) Veröffentlichungstag und Bekanntmachung des Hinweises auf die Patenterteilung: **05.03.2014**
(21) Anmeldenummer: 08016511.1
(22) Anmeldetag: 19.09.2008
(51) Int. Cl.: E06B 3/30

(54) **Außenverkleidung mit integrierter Wärmedämmung**
Covering with integrated heat insulation
Couverture avec isolation intégrée

(30) Priorität: 04.10.2007 DE 102007047604
(43) Veröffentlichungstag der Anmeldung: 08.04.2009
(73) Patentinhaber: GUTMANN AG, 91781 Weißenburg (DE)
(72) Erfinder: Frank, Hermann, 86929 Untermühlenhausen (DE); Dold, Matthias, 91781 Weissenburg (DE); Tober, Werner, 91799 Langenaltheim (DE); Rönnebeck, Thomas, 91792 Ellingen (DE)
(74) Vertreter: Stippl, Hubert

(56) Entgegenhaltungen:
- EP-A1- 1 329 583
- EP-A2- 0 997 603
- AT-U1- 8 704
- DE-U1- 8 609 969
- DE-U1- 29 723 410

## Beschreibung

Die vorliegende Erfindung betrifft zum einen eine Außenverkleidung gemäß dem Oberbegriff des Anspruchs 1 mit integrierter Wärmedämmung für insbesondere witterungsbeständig verkleidete Rahmen von Fenster, Türen oder ähnlichen Fassadenelementen. Des Weiteren betrifft die vorliegende Erfindung ein Verfahren zur Herstellung eines zum Witterungsschutz im Außenbereich verkleideten Rahmens einer Tür, eines Fensters oder ähnlichen Fassadenelementen gemäß dem Oberbegriff des Anspruchs 16.

Eine Wärmedämmung gemäß dem Oberbegriff des Anspruchs 1 ist aus der DE 86 09 969 U1 bekannt. Hierbei wird zur Verbesserung der Isolation und zur Vermeidung von Schwitzwasserbildung ein mehrere Hohlkammern umfassendes Hohlkammerprofil mittels Klemmhaken-Leisten an der Außenseite eines Betonfensters angebracht.

Ein Verfahren zur Herstellung eines zum Witterungsschutz im Außenbereich verkleideten Rahmens einer Tür oder eines Fensters gemäß dem Oberbegriff des Anspruchs 16 ist aus der AT 8 704 U1 bekannt. Hierbei werden die Kunststoffhohlkammerprofile als Tragprofile am Rahmen befestigt und in einem nachfolgenden Schritt die Aluminiumprofile als Außenverkleidungselemente an den Tragprofilen fixiert.

Ferner ist eine Außenverkleidung aus der EP 1 178 177 B1 bekannt. Diese Außenverkleidung umfasst eine Aluminiumschale als Außenverkleidungselement, die konstruktionsbedingt mit einem Dämmmaterial in Form eines PU-Schaums ausgeschäumt werden muss. Die Außenverkleidung bestehend aus Aluminiumschale und PU-Schaum wird anschließend entweder direkt mit dem Rahmen verklebt oder mittels innenseitiger, C-förmiger Befestigungsschienen an rahmenseitigen Haltern montiert. Die vorgenannte Konstruktion ist in ihrer Produktion aufwändig und daher teuer. Darüber hinaus kann die Außenverkleidung im Eckbereich aufgrund des Vorhandenseins von Isolierschaum nicht geschweißt werden.

Eine entsprechende Konstruktion ist auch aus der EP 1 329 583 A1 bekannt. Hierbei sind die Aluminiumprofile auf Kunststofftragprofile aufgeklipst, die mehrere geschlossene, notwendigerweise mit Dämmstoff ausgefüllte Kammern aufweisen. Die Tragprofile sind wiederum mit Halter an dem jeweiligen Rahmen befestigt.

Aus der AT 409 997 ist eine Konstruktion für einen Rahmen eines Fensters oder einer Tür bekannt, bei der eine Wärmedänunschicht auf dem Rahmen unmittelbar aufgeklebt ist und über die Verbindungsflächen verteilte, offene Belüftungskanäle vorgesehen sind. Die Wärmedämmschicht ist konstruktionsbedingt ebenfalls notwendig und an deren Außenseite mit einem Metallprofil versehen.

Die Aufgabe der vorliegenden Erfindung besteht darin, eine neuartige Außenverkleidung sowie ein neuartiges Verfahren zur Herstellung eines zum Witterungsschutz im Außenbereich verkleideten Rahmens einer Tür oder eines Fensters zur Verfügung zu stellen, die eine Vereinfachung der Herstellung der Außenverkleidung ermöglicht, ohne dass eine nennenswerte Verschlechterung der Dämmwirkung eintritt.

Diese Aufgabe wird bei der Außenverkleidung gemäß dem Oberbegriff des Anspruchs 1 durch die Merkmale des kennzeichnenden Teils des Anspruchs 1 gelöst.

Die einzelnen von innen nach außen schichtartig vorliegenden Kammern bewirken, dass ein Kälteübertritt von außen über das Außenverkleidungselement hin zum Rahmen unterbunden oder zumindest stark eingeschränkt wird. Die einzelnen Kammern wirken demzufolge als Kältebarriere. Ferner macht es die Erfindung möglich, zunächst einen Komplettrahmen aus Außenverkleidungselementen, beispielsweise durch Schweißen im Eckbereich oder durch Verbindung der Außenverkleidungselemente mittels Eckwinkel mit Verstaubung herzustellen und erst anschließend das Tragprofil auf den Komplettrahmen aufzusetzen. Hierdurch wird im Gegensatz zu bisher eine Vorfertigung von Verbundrahmen möglich und demzufolge die Herstellung der Außenverkleidung erheblich vereinfacht und verbilligt Eine besonders gute Wärmeisolierung wird erreicht, da mindestens eine, vorzugsweise eine Mehrzahl der schichtweise angeordneten Kammern sich über die gesamte Breite des Tragprofils erstrecken.

Aufgrund der erfindungsgemäßen Konstruktion muss kein zusätzliches Dämmmaterial innerhalb der betreffenden Kammer bzw. Kammern vorgesehen sein. Die Dämmwirkung ist bereits als solches in die Konstruktion des Tragprofils durch die besondere Anordnung der Kammern integriert. Da kein Dämmaterial vorgesehen sein muss, kann zudem auf den Einsatz von (bei PU-Schaum notwendigen) Entwässerungsröhrchen verzichtet werden, was zu einer Reduzierung der Bearbeitungstiefe und damit zu einer Einsparung von Herstellkosten führt.

Zweckmäßigerweise wird die Entwässerung bei der vorliegenden Erfindung in Form eines lediglich durch Bohrungen in den Wandungen der Kammern des Tragprofils gebildeten Entwässerungskanals realisiert.

In vorteilhafter Weise ist das Außenverkleidungselement zum Tragprofil zumindest im stirnseitigen Bereich etwas beabstandet. Hierdurch ergibt sich ein Spalt zwischen dem Tragprofil und dem Außenverkleidungselement, so dass die Öffnung des Entwässerungskanals am Tragprofil durch das Außenverkleidungselement optisch abgedeckt ist.

Dadurch, dass im Bereich der Blendrahmendichtung eine Kammer des Tragprofils in die Entwässerungskammer hineinragt, kann das Tragprofil einen Großteil der Entwässerungskammer ausfüllen und reduziert damit das Volumen derselben, was hinsichtlich der Dämmeigenschaften vorteilhaft ist. Sofern das Tragprofil im Bereich der Entwässerungskammer zudem Bohrungen aufweist, kann Sickerwasser von der außenseitigen Verglasungsdichtung durch das vorgenannte Tragprofil d.h. dessen Kammer hindurch nach unten geleitet werden. Aus der Reduzierung des Volumens der Entwässerungskammer wiederum resultiert ein verbesserter Isothermenverlauf.

Die erfindungsgemäß durch die Kammer des Tragprofils geführte Entwässerung entlastet zudem die Blendrahmendichtung.

Im Bereich der Entwässerungskammer ist ein zusätzliches, mit dem Verglasungselement verklebtes Profilteil vorgesehen, an dem die Blendrahmendichtung anliegt. Dieses Profilteil hält das Verglasungselement von der Außenseite und sitzt unterhalb der Verglasungsdichtung. Das Profilteil bewirkt zudem, dass Sickerwasser von der Verglasungsdichtung in den Entwässerungskanal des Tragprofls geleitet wird.

Durch den eingangs erwähnten Spalt zwischen Außenverkleidungselement und Tragprofil wird ermöglicht, eine Aufnahme, insbesondere in Form einer Nut, vorzusehen, in der Eckwinkel oder Versteifungsbleche oder -winkel untergebracht werden können. Diese dienen dazu, eine optisch ansprechende Eckverbindung der Außenverkleidungselemente durch Vermeidung unerwünschter Spalte zu gewährleisten.

Das Tragprofil ist vorzugsweise als Strangformteil vorgesehen und besteht vorzugsweise aus Kunststoff, insbesondere aus ABS.

Da bei einer Ausgestaltung der vorliegenden Erfindung ein zusätzlicher Dämmstoff nicht verwendet wird, d.h. die Außenverkleidungselemente als solche zu einem Komplettrahmen vor Verbindung mit dem Tragprofil verbindbar sind, kann die Außenverkleidung im Eckbereich der Außenverkleidungselemente in vorteilhafter Weise auch eine Schweißverbindung aufweisen.

Zur Verbindung von Außenverkleidungselementen bzw. Komplettrahmen mit dem Tragprofil ist zweckmäßigerweise eine Klipsverbindung vorgesehen, beispielsweise durch zwei am Außenverkleidungselement vorgesehene, (im Querschnitt gesehene) gegenüberliegende Verbindungspunkte.

Gemäß einer weiteren Ausgestaltung der vorliegenden Erfindung verläuft das Tragprofil im Bereich der Stirnseite des Rahmens nicht bis zu dessen Außenseite sondern endet an einem auf die Außenseite des Rahmens aufgesetzten Körper, beispielsweise einem Dämmblock oder einer Aufdoppelungsleiste. Durch Verwendung eines Dämmblocks, also eines aus wärmedämmenden Material bestehenden Materialblocks, wird ein optimaler Isothermenverlauf und damit eine besonders gute Dämmung erreicht.

Das Tragprofil wird zweckmäßigerweise mittels eines Halters, insbesondere Drehhalters, am jeweiligen Rahmen montiert. Alternativ kann auch eine direkte Schraubverbindung vorgesehen sein.

Gemäß einer alternativen Ausgestaltung der vorliegenden Erfindung können die Kammern bei Bedarf mit einem Dämmkörper ausgefüllt sein, wodurch eine schichtartige Anordnung von einzelnen Dämmkörpern entsteht. Hierbei kann es sich um feste Dämmblöcke handeln, die in das Tragprofil konturabgestimmt eingeschoben werden. Alternativ ist es aber auch möglich, die Tragprofile auszuschäumen.

Vorzugsweise kann auch ein Teil des Tragprofils frei von Dämmstoffe bleiben, beispielsweise im Bereich des Entwässerungskanals. Dies kann im Tragprofil durch nach innen gerichtete Vorsprünge bzw. Nasen realisiert werden, die verhindern, dass ein Dämmkörper in den Bereich des Entwässerungskanals verrutscht.

Diese Aufgabe wird bei dem zusätzlich beanspruchten Verfahren zur Herstellung eines zum Witterungsschutz im Außenbereich verkleideten Rahmens einer Tür oder eines Fensters gemäß dem Oberbegriff des Anspruchs 16 durch die Merkmale des kennzeichnenden Teils des Anspruchs 16 gelöst.

Die Verbindung im Eckbereich erfolgt zweckmäßigerweise durch Verschweißen oder Verlöten.

Alternativ erfolgt die Verbindung im Eckbereich durch Eckverbinder, beispielsweise durch zumindest einen in das jeweilige Außenverkleidungselement eingeschobenen Eckwinkel, der nachfolgend mit dem Außenverkleidungselement verstanzt wird. Zweckmäßige Ausgestaltungen der vorliegenden Erfindung werden nachstehend anhand von Zeichnungsfiguren näher erläutert. Es zeigen:
- Fig. 1: eine Querschnittsdarstellung durch den Blendrahmen und Flügelrahmen eines Dreh-/Kippfensters mit einer Außenverkleidung gemäß einer ersten Ausgestaltung der vorliegenden Erfindung, bei der sowohl am Blendrahmen als auch am Flügelrahmen ein eigenständiges Abdeckprofil vorgesehen ist;
- Fig. 2: eine zweite Ausgestaltung der vorliegenden Erfindung, ebenfalls im Querschnitt dargestellt, ein zweiteiliges Fenster mit Kämpfer betreffend;
- Fig. 3: eine dritte Ausgestaltung der vorliegenden Erfindung, ebenfalls im Querschnitt dargestellt, eine Festverglasung betreffend;
- Fig. 4: eine vierte Ausgestaltung der vorliegenden Erfindung, bei der die am Blendrahmen befestigte Verkleidung einen Teil des Verglasungselements abdeckt;
- Fig. 5: eine weitere Ausgestaltung der vorliegenden Erfindung, bei der Dämmkörper in den Kammern der Tragprofile vorgesehen sind, sowie
- Fig. 6: eine weitere Ausgestaltung der vorliegenden Erfindung, bei der die Außenverkleidung auf ein Kunststofffenster aufgebracht ist.

Fig. 1 zeigt einen Querschnitt durch den Blendrahmen 1 sowie Flügelrahmen 2 eines Dreh- /Kippfensters. Im Bereich des Flügelrahmens 2 befindet sich ein Verglasungselement 3.

Zur wetterseitigen Verkleidung ist am Flügelrahmen 2 und am Blendrahmen 1 je ein eigenständiges, vorzugsweise aus Metall oder Kunststoff bestehendes Außenverkleidungselement 52, 53, beispielsweise in Form eines Aluminiumprofils, auf jedes Tragprofil 50, 51 außenseitig aufgesetzt. Zur Montage ist je eine Montageverbindung 12 sowie 13 in Form von Haken vorgesehen, die beide zusammen eine Verrastung der vorgenannten Teile miteinander bewirken. Das jeweilige Tragprofil 50, 51 und Außenverkleidungselement 52, 51 bilden hierbei zueinander sowohl an der außenseitigen Stirnseite als auch im Überschlagbereich einen Luftraum oder Spalt 21.

Das jeweilige Tragprofil 50, 51 ist an der Stirnseite des Blendrahmens 1, beispielsweise mittels herkömmlichen Halter 6, z.B. sog. Drehhalter, die in eine Kammer des Tragprofils 50, 51 eingreifen, verbunden.

Im oberen Bereich bilden das jeweilige Tragprofil 50, 51 sowie das Außenverkleidungselement 52, 53 zusammen eine Aufnahmenut 24 für die Verglasungsdichtung 22.

Das jeweilige Tragprofil 50, 51 umfasst von außen nach innen betrachtet eine Schichtenfolge einer Mehrzahl von Kammern 7, 8, 9 und 10, die konstruktionsbedingt auch ohne Dämmstofffüllung dennoch für eine gute Wärmdämmung d.h. einen guten Isothermenverlauf sorgen. Die beiden Kammern 7 sowie 8 verlaufen jeweils über die gesamte Seite des Tragprofils 5.

Bezugsziffer 15 bezeichnet die Blendrahmendichtung, die an dem Tragprofil 50 anliegt und sowohl in einer Aufnahmenut im Blendrahmen 1 als auch in einer vom Blendrahmen 1 sowie dem Tragprofil 51 gemeinsam gebildeten Aufnahmenut 25 verankert ist. Im Bereich der Blendrahmendichtung 15 befindet sich die Entwässerungskammer 18.

Zur Entwässerung der Abdeckung befinden sich in dem Tragprofil 51 einzelne Bohrungen 17 (der Übersichtlichkeit halber ist lediglich eine Bohrung von mehreren Bohrungen mit der Bezugsziffer 17 versehen), die eine Entwässerungskanal 16 bilden. Der Entwässerungskanal 16 beginnt im Bereich einer Bohrung 17 des Tragprofils 51 an der Unterseite der Entwässerungskammer 18. Er verläuft im Bereich der Entwässerungskammer 18 zunächst im Wesentlichen parallel zum Verglasungselement 3 und mündet durch das Außenverkleidungselement 52 verdeckt und somit von außen nicht sichtbar ins Freie.

Das Tragprofil 51 endet im Bereich der stirnseitigen Außenseite des Blendrahmens 1 an einem Materialblock, der beispielsweise in Form eines Dämmblocks 11 vorgesehen sein kann. Dieser Dämmblock 11 ist ebenfalls mit einer außenseitigen Verkleidung versehen.

Das jeweilige Außenverkleidungselement 52, 53 weist im Überschlagbereich eine Ausnehmung 31 auf, die das Einschieben von Versteifungswinkel 14 erlaubt. Ferner ist zwischen der Außenseite des jeweiligen Außenverkleidungselements 52, 53 und der Außenseite des Tragprofils 50, 51 durch den Luftspalt 21 ausreichend Platz, um Aufnahmen für Eckwinkel 26, 27 zur Gewährleistung einer Eckverbindung vorzusehen.

Aufgrund der Vielzahl der Kammern 7-10 besitzt das Tragprofil 5 eine sehr gute mechanische Stabilität. Es ist zweckmäßigerweise als Strangformteil konzipiert und besteht aus Kunststoff, vorzugsweise aus ABS.

Die Ausgestaltung gemäß Fig. 2 beschreibt einen Schnitt durch ein zweiteiliges Fenster, dessen Flügelrahmen 2 an einem Kämpfer 54 anliegen. Pro Flügelrahmen 2 ist jeweils ein eigenständiges Tragprofil 50 mit zugehörigem Außenverkleidungselement 52 vorgesehen. Ferner befindet sich im Bereich der Stirnseite des Kämpfers 54 ein Paar von Tragprofilen 51, die durch einen Dämmblock 55 voneinander getrennt sind. Das oberseitige Tragprofil 51 beinhaltet den Entwässerungskanal 16. Das Tragprofil 51 entspricht dem Tragprofil 51 der Konstruktion gemäß Fig. 2.

Fig. 3 zeigt einen Schnitt durch eine Festverglasung unter Verwendung einer Außenverkleidung gemäß der vorliegenden Erfindung. Zwischen dem Tragprofil 51 und dem Verglasungselement 3 ist wiederum eine Dämmschicht 28 vorgesehen. Das Tragprofil 51 steht über einen Halter 6 mit einem Festverglasungsrahmen 53 in Verbindung. An der Unterseite des Tragprofils 51 befindet sich ein Dämmblock 11.

Die Konstruktion des Tragprofils 51 entspricht der Konstruktion der Tragprofile 51 der Ausgestaltungen der Fig. 1 und 2.

Fig. 4 zeigt eine Ausgestaltung, bei der lediglich ein einziges, blendrahmenseitig montiertes Außenverkleidungselement 52 vorgesehen ist, welches den Spalt zwischen Blendrahmen 1 und Flügelrahmen 2 überdeckt. Erfindungsgemäß ist hierzu ebenfalls nur ein einziges Tragprofil 50 vorgesehen, welches Kammern 7, 8, 9 und 10 aufweist. Die Kammer 10 ragt in die Entwässerungskammer 18 hinein und reduziert deren Volumen. Ferner verläuft der Entwässerungskanal 16 durch die Kammer 10 hindurch.

Das Verglasungselement 3 wird durch ein Profilteil 19, welches mit dem Verglasungselement 3 über eine Klebeschicht 24 verbunden ist, gehalten. An der Unterseite ist ein Glashalteprofil 30 vorgesehen, welches mit seinem Schenkel in eine Nut 20 am Flügelrahmen 2 eingreift.

Von der Verglasungsdichtung 22 eindringendes Sickerwasser wird über einen leicht geneigten Vorsprung 23 des Profilteils 19 der Kammer 10 zugeleitet und damit die Blendrahmendichtung 15 entlastet

Durch das geringe Volumen der Entwässerungskammer 12, bedingt durch die im Bereich der Entwässerungskammer 18 befindlichen Kammer 10, ergibt sich ein optimaler Isothermenverlauf.

Zwischen dem Verglasungselement 3 und dem oberen Tragprofil 50 ist eine Dämmschicht 28 vorgesehen. Jedem Tragprofil 50, 51 ist ein eigenes Außenverkleidungselement 52, 53 zugeordnet.

Eine alternative Ausgestaltung der vorliegenden Erfindung zeigt die Fig. 5. Bei dieser Ausgestaltung sind bei Bedarf Dämmkörper 70 in die Kammern 7 und 8 bzw. in die Kammern 7, 8 und 9 eingebracht. Aufgrund einzelner Nasen 71 in dem Tragprofil 51 bleibt der Entwässerungskanal 16 frei. Die Dämmkörper 71 liegen hierbei ebenfalls schichtartig.

Fig. 6 zeigt einen Blendrahmen 80 sowie einen Flügelrahmen 90, die beide aus Kunststoff bestehen. Die Fixierung der Tragprofile 50, 51 erfolgt hierbei mittels Halter 91, die zuvor am Blendrahmenprofil bzw. Flügelrahmenprofil montiert, insbesondere angeklebt werden. Die Tragprofile 50, 51 werden anschließend in die Nuten am Halter 91 eingeklipst. Am Halter 91 vorgesehene Vorsprünge greifen in eine Öffnung am Tragprofil 50 bzw. 51 im Bereich der Kammer 10 ein und gewährleisten hierdurch den Halteeffekt.

Aus den dargestellten Ausführungsformen wird deutlich, dass die betreffenden Tragprofile vorteilhaft auch als Systemprofile einsetzbar sind.

Die Herstellung der Außenverkleidung bzw. eines mit einer entsprechenden Außenverkleidung versehenen Fensters, Tür, Festverglasung oder dergleichen erfolgt folgendermaßen:
Zunächst wird ein Komplettrahmen aus einzelnen Außenverkleidungselementen 4 hergestellt und zwar indem die Außenverglasungselemente im Eckbereich entweder miteinander verschweißt bzw. verlötet oder mittels Eckverbinder, insbesondere Eckwinkel durch Verstanzung miteinander verbunden werden. Anschließend wird das Tragprofil entsprechend auf Gehrung geschnitten und auf den Komplettrahmen aufgeklipst. Alternativ kann notfalls auch ein vorgefertigter Rahmen aus einzelnen Tragprofilteilen mit dem Komplettrahmen aus Außenverkleidungselementen verklipst werden.

Im Anschluss daran wird der Verbundrahmen aus Außenverkleidungselementen und Tragprofilen, z.B. über die an der Außenseite des Blendrahmens 1 befindlichen Halter 6 montiert.

Die vorliegende Erfindung gewährleistet im Vergleich zu den bisher bekannten Lösungen eine erhebliche Vereinfachung der Produktionskosten und stellt aus diesem Grund eine ganz besondere Bereicherung des einschlägigen Standes der Technik dar.

### BEZUGSZEICHENLISTE

- 1: Blendrahmen
- 2: Flügelrahmen
- 3: Verglasungselement
- 6: Halter
- 7: Kammer
- 8: Kammer
- 9: Kammer
- 10: Kammer
- 11: Dämmblock
- 12: Montageverbindung
- 13: Montageverbindung
- 14: Verstufungswinkel
- 15: Blendrahmendichtung
- 16: Entwässerungskanal
- 17: Bohrung
- 18: Entwässerungskammer
- 19: Profilteil
- 20: Ausnehmungen
- 21: Spalt
- 22: Verglasungsdichtung
- 23: Vorsprung (geneigt)
- 24: Aufnahmenut
- 25: Aufnahmenut
- 26: Eckwinkel
- 27: Eckwinkel
- 28: Dämmschicht
- 29: Glasfalz
- 30: Glashalteprofile
- 31: Ausnehmung
- 50: Tragprofil
- 51: Tragprofil
- 52: Außenverkleidungselement
- 53: Außenverkleidungselement
- 54: Kämpfer
- 55: Dämmblock
- 62: Festverglasungsrahmen
- 70: Dämmkörper
- 71: Nase
- 80: Blendrahmen aus Kunststoff
- 90: Flügelrahmen aus Kunststoff
- 91: Halter

## Patentansprüche

1. Außenverkleidung mit integrierter Wärmedämmung für insbesondere witterungsbeständig verkleidete Rahmen einer Außenfassade, insbesondere Rahmen von Fenster oder Türen aus Holz, Kunststoff, Metall oder Verbundmaterial, mit
einem Tragprofil (50, 51),
Mittel mittels denen das Tragprofil (50, 51) am Rahmen des Fensters oder der Tür befestigbar ist und
einer im Bereich des Tragprofils (50, 51) vorgesehenen Isolierung, als Isolierung ein Kamnersystem, bestehend aus mindestens zwei, vorzugsweise einer Mehrzahl von Kammern (7, 8, 9, 10) vorgesehen ist und zwischen dem Außenverkleidungselement (52, 53) und dem Rahmen des Fensters oder der Tür die einzelnen Kammern (7, 8, 9, 10) in zur Ebene der Außenverkleidung senkrechter Richtung betrachtet schichtartig aneinander liegend orientiert sind,
**dadurch gekennzeichnet, dass**
die Außenverkleidung ein Außenverkleidungselement (52, 53) umfasst, welches mit dem Tragprofil (50, 51) verbunden ist und durch letzteres getragen wird, und
in zur Ebene der Außenverkleidung paralleler Richtung betrachtet mindestens eine, vorzugsweise eine Mehrzahl der Kammern (z.B. 7, 8) sich über die gesamte Breite des Tragprofils (50, 51) erstrecken.

2. Außenverkleidung nach Anspruch 1,
**dadurch gekennzeichnet, dass**
kein Dämmmaterial innerhalb der betreffenden Kammer (7, 8, 9 oder 10) vorgesehen ist.

3. Außenverkleidung nach Anspruch 1 oder 2,
**dadurch gekennzeichnet, dass**
ein durch Bohrungen (17) in den Kammerwänden gebildeter Entwässerungskanal im Tragprofil (50, 51) vorgesehen ist.

4. Außenverkleidung nach Anspruch 3,
**dadurch gekennzeichnet, dass**
im Bereich der Blendrahmendichtung (15) eine Entwässerungskammer (18) vorgesehen ist und das Tragprofil (50, 51) im Bereich der Entwässerungskammer (18) eine Kammer (10) aufweist.

5. Außenverkleidung nach Anspruch 4,
**dadurch gekennzeichnet, dass** die Kammer (10) Bohrungen (17) als Teil des Entwässerungskanals (16) aufweist.

6. Außenverkleidung nach einem der vorhergehenden Ansprüche,
**dadurch gekennzeichnet, dass**
das Außenverkleidungselement (52, 53) zum Tragprofil (50, 51) vorzugsweise im stirnseitigen Bereich beabstandet ist.

7. Außenverkleidung nach einem der vorhergehenden Ansprüche,
**dadurch gekennzeichnet, dass**
die Blendrahmendichtung (15) an einem Profilteil (19) anliegt, welches sich im Bereich der Entwässerungskammer (18) befindet und an der Außenseite des Verglasungselements (3) anliegt.

8. Außenverkleidung nach Anspruch 7,
**dadurch gekennzeichnet, dass**
das Profilteil (19) umlaufend entlang der Kante des Verglasungselements (3) mit letzteren verklebt ist.

9. Außenverkleidung nach einem der vorhergehenden Ansprüche,
**dadurch gekennzeichnet, dass**
das Tragprofil (50, 51) aus Kunststoff, z.B. ABS, hergestellt ist.

10. Außenverkleidung nach einem der vorhergehenden Ansprüche,
**dadurch gekennzeichnet, dass**
Eckverbinder (26, 27) vorgesehen sind, die in eine Ausnehmung an der Innenseite des Außenverkleidungselements (52, 53) einschiebbar sind.

11. Außenverkleidung nach einem der vorhergehenden Ansprüche,
**dadurch gekennzeichnet, dass**
die Verkleidung im Eckbereich eine Schweißverbindung aufweist.

12. Außenverkleidung nach mindestens einem der vorhergehenden Ansprüche,
**dadurch gekennzeichnet, dass**
zur Montage zwischen Außenverkleidungselement (52, 53) und Tragprofil (50, 51) mindestens eine Klipsverbindung vorgesehen ist.

13. Außenverkleidung nach einem der vorhergehenden Ansprüche,
**dadurch gekennzeichnet, dass**
als Mittel zur Befestigung des Tragprofils (50, 51) ein Halter (6) oder eine direkte Verschraubung vorgesehen ist.

14. Außenverkleidung nach Anspruch 1,
**dadurch gekennzeichnet, dass**
die Kammern (7, 8, 9, 10) mit einem Dämmkörper (70) zur Herstellung einer schichtartigen Anordnung von einzelnen Dämmkörpern (70) ausgefüllt sind.

15. Außenverkleidung nach Anspruch 14,
**dadurch gekennzeichnet, dass**
die Dämmkörper (70) der Kontur bzw. Teilkontur der zugehörigen Kammer (7, 8, 9 und/oder 10) entspricht.

16. Verfahren zur Herstellung eines zum Witterungsschutz im Außenbereich verkleideten Rahmens einer Tür oder eines Fensters, **gekennzeichnet durch** folgende Schritte
(a) Herstellung eines umlaufenden Komplettrahmens aus Außenverkleidungselementen (52, 53) **durch** Verbinden der Außenverkleidungselemente im Eckbereich,
(b) Ablängen des Tragprofils (50, 51) auf passende Länge **gekennzeichnet durch** folgende weiteren Schritte:
(c) Verbinden des Tragprofils (50, 51) mit dem Komplettrahmen aus Außenverkleidungselementen (52, 53) zu einem gemeinsam handhabbaren Verbundrahmen aus Außenverkleidungselementen (52, 53) und Tragprofilen (50, 51) und
(d) Aufsetzen des Verbundrahmens und Verbinden desselben mit dem Rahmen, wobei
der Rahmen mit einer Außenverkleidung gemäß einem der Ansprüche 1 bis 15 verkleidet ist.

17. Verfahren nach Ansprüch 16,
**dadurch gekennzeichnet, dass** die Verbindung im Eckbereich durch Verschweißen oder Verlöten erfolgt.

18. Verfahren nach Anspruch 16,
**dadurch gekennzeichnet, dass**
die Verbindung im Eckbereich durch mindestens einen Eckverbinder (26 und/oder 27) erfolgt.

## Claims

1. External cladding with integrated thermal insulation for, in particular, frames of an external façade clad in a weather-resistant manner, in particular frames of windows or doors made of wood, plastic, metal or composite material, comprising a supporting profile (50, 51), means by means of which the supporting profile (50, 51) can be fastened to the frame of the window or of the door, and an insulation provided in the region of the supporting profile (50, 51), wherein a chamber system comprising at least two, preferably a plurality of, chambers (7, 8, 9, 10) is provided as insulation, and, as viewed in a direction perpendicular to the plane of the external cladding, the individual chambers (7, 8, 9, 10) are oriented so as to lie against one another in a layered manner between the external cladding element (52, 53) and the frame of the window or of the door,
**characterized in that**
the external cladding comprises an external cladding element (52, 53) which is connected to the supporting profile (50, 51) and is supported by the latter, and, as viewed in a direction parallel to the plane of the external cladding, at least one, preferably a plurality, of the chambers (for example 7, 8) extends or extend over the entire width of the supporting profile (50, 51).

2. External cladding according to Claim 1,
**characterized in that**
no insulating material is provided within the respective chamber (7, 8, 9 or 10).

3. External cladding according to Claim 1 or 2,
**characterized in that**
a drainage channel formed by bores (17) in the chamber walls is provided in the supporting profile (50, 51).

4. External cladding according to Claim 3,
**characterized in that**
a drainage chamber (18) is provided in the region of the outer frame seal (15), and the supporting profile (50, 51) has a chamber (10) in the region of the drainage chamber (18).

5. External cladding according to Claim 4,
**characterized in that**
the chamber (10) has bores (17) as part of the drainage channel (16).

6. External cladding according to one of the preceding claims,
**characterized in that**
the external cladding element (52, 53) is spaced with respect to the supporting profile (50, 51), preferably in the end region.

7. External cladding according to one of the preceding claims,
**characterized in that**
the outer frame seal (15) bears against a profile part (19) which is situated in the region of the drainage chamber (18) and bears against the outer side of the glazing element (3).

8. External cladding according to Claim 7,
**characterized in that**
the profile part (19) is adhesively bonded to the glazing element (3) as it runs round along the edge of the latter.

9. External cladding according to one of the preceding claims,
**characterized in that**
the supporting profile (50, 51) is made of plastic, for example ABS.

10. External cladding according to one of the preceding claims,
**characterized in that**
corner connectors (26, 27) are provided which can be inserted into a cutout on the inner side of the external cladding element (52, 53).

11. External cladding according to one of the preceding claims,
**characterized in that**
the cladding has a welded connection in the corner region.

12. External cladding according to at least one of the preceding claims,
**characterized in that**
at least one clip connection is provided to allow mounting between the external cladding element (52, 53) and supporting profile (50, 51).

13. External cladding according to one of the preceding claims,
**characterized in that**
a holder (6) or a direct screw connection is provided as means for fastening the supporting profile (50, 51).

14. External cladding according to Claim 1,
**characterized in that**
the chambers (7, 8, 9, 10) are filled with an insulating body (70) for producing a layered arrangement of individual insulating bodies (70).

15. External cladding according to Claim 14,
**characterized in that**
the insulating bodies (70) correspond to the contour or partial contour of the associated chamber (7, 8, 9 and/or 10).

16. Method for producing a door frame or a window frame clad for weather protection in the external region, **characterized by** the following steps
(a) producing a peripheral complete frame composed of external cladding elements (52, 53) by connecting the external cladding elements in the corner region,
(b) cutting the supporting profile (50, 51) to a suitable length,
**characterized by** the following further steps:
(c) connecting the supporting profile (50, 51) to the complete frame composed of external cladding elements (52, 53) to form a jointly handlable composite frame composed of external cladding elements (52, 53) and supporting profiles (50, 51), and
(d) fitting the composite frame and connecting the latter to the frame, wherein
the frame is clad with an external cladding according to one of Claims 1 to 15.

17. Method according to Claim 16,
**characterized in that**
the connection in the corner region is produced by welding or soldering.

18. Method according to Claim 16,
**characterized in that**
the connection in the corner region is produced by means of at least one corner connector (26 and/or 27).

## Revendications

1. Habillage extérieur avec isolation thermique intégrée notamment pour des cadres d'une façade extérieure revêtus d'un habillage résistant aux intempéries, en particulier des cadres de fenêtres ou de portes en bois, en matière plastique, en métal ou en matériau composite, comprenant un profilé porteur (50, 51),
des moyens à l'aide desquels le profilé porteur (50, 51) peut être fixé au cadre de fenêtre ou de porte et
une isolation prévue dans la région du profilé porteur (50, 51),
en tant qu'isolation, un système de chambres constitué d'au moins deux, de préférence d'une pluralité de chambres (7, 8, 9, 10) étant prévu et entre l'élément d'habillage extérieur (52, 53) et le cadre de fenêtre ou de porte les chambres individuelles (7, 8, 9, 10) étant orientées en appui de manière stratifiée les unes contre les autres considéré dans une direction perpendiculaire par rapport au plan de l'habillage extérieur,
**caractérisé en ce que**
l'habillage extérieur comprend un élément d'habillage extérieur (52, 53) qui est connecté au profilé porteur (50, 51) et qui est porté par ce dernier, et
considéré dans une direction parallèle au plan de l'habillage extérieur, au moins une, de préférence une pluralité des chambres (par exemple 7, 8) s'étendent sur toute la largeur du profilé porteur (50, 51).

2. Habillage extérieur selon la revendication 1,
**caractérisé en ce**
**qu'**aucun matériau d'isolation n'est prévu à l'intérieur des chambres concernées (7, 8, 9 ou 10).

3. Habillage extérieur selon la revendication 1 ou 2,
**caractérisé en ce**
**qu'**un canal d'évacuation d'eau formé par des alésages (17) dans les parois des chambres est prévu dans le profilé porteur (50, 51).

4. Habillage extérieur selon la revendication 3,
**caractérisé en ce que**
dans la région du joint du châssis dormant (15) est prévue une chambre d'évacuation d'eau (18) et le profilé porteur (50, 51) présente, dans la région de la chambre d'évacuation d'eau (18), une chambre (10).

5. Habillage extérieur selon la revendication 4,
**caractérisé en ce que**
la chambre (10) présente des alésages (17) en tant que partie du canal d'évacuation d'eau (16).

6. Habillage extérieur selon l'une quelconque des revendications précédentes,
**caractérisé en ce que**
l'élément d'habillage extérieur (52, 53) est espacé du profilé porteur (50, 51), de préférence dans la région frontale.

7. Habillage extérieur selon l'une quelconque des revendications précédentes,
**caractérisé en ce que**
le joint du châssis dormant (15) s'applique contre une partie profilée (19) qui se trouve dans la région de la chambre d'évacuation d'eau (18) et qui s'applique contre le côté extérieur de l'élément de vitrage (3).

8. Habillage extérieur selon la revendication 7,
**caractérisé en ce que**
la partie profilée (19) est collée à l'élément de vitrage (3) sur tout le pourtour le long du bord de ce dernier.

9. Habillage extérieur selon l'une quelconque des revendications précédentes,
**caractérisé en ce que**
le profilé porteur (50, 51) est fabriqué en matière plastique, par exemple en ABS.

10. Habillage extérieur selon l'une quelconque des revendications précédentes,
**caractérisé en ce que**
des joints d'angle (26, 27) sont prévus, lesquels peuvent être enfoncés dans un évidement au niveau du côté intérieur de l'élément d'habillage extérieur (52, 53).

11. Habillage extérieur selon l'une quelconque des revendications précédentes,
**caractérisé en ce que**
l'habillage présente une connexion soudée dans la région des coins.

12. Habillage extérieur selon au moins l'une quelconque des revendications précédentes,
**caractérisé en ce que**
pour le montage entre l'élément d'habillage extérieur (52, 53) et le profilé porteur (50, 51), on prévoit au moins une connexion par enclipsage.

13. Habillage extérieur selon l'une quelconque des revendications précédentes,
**caractérisé en ce que**
l'on prévoit comme moyen de fixation du profilé porteur (50, 51) un élément de fixation (6) ou un vissage direct.

14. Habillage extérieur selon la revendication 1,
**caractérisé en ce que**
les chambres (7, 8, 9, 10) sont remplies d'un corps d'isolation (70) pour réaliser un agencement de type stratifié de corps d'isolation individuels (70).

15. Habillage extérieur selon la revendication 14,
**caractérisé en ce que**
les corps d'isolation (70) correspondent au contour ou au contour partiel de la chambre associée (7, 8, 9 et/ou 10).

16. Procédé de fabrication d'un cadre d'une porte ou d'une fenêtre revêtu d'un habillage dans la région extérieure pour la protection contre les intempéries, **caractérisé par** les étapes suivantes
(a) fabrication d'un cadre complet périphérique à partir d'éléments d'habillage extérieur (52, 53) par liaison des éléments d'habillage extérieur dans la région des coins,
(b) découpage à la longueur adaptée du profilé porteur (50, 51),
**caractérisé par** les étapes supplémentaires suivantes :
(c) assemblage du profilé porteur (50, 51) avec le cadre complet constitué d'éléments d'habillage extérieur (52, 53) pour former un cadre composite pouvant être manipulé dans son ensemble, constitué d'éléments d'habillage extérieur (52, 53) et de profilés porteurs (50, 51) et
(d) pose du cadre composite et assemblage de celui-ci avec le cadre,
le cadre étant habillé avec un habillage extérieur selon l'une quelconque des revendications 1 à 15.

17. Procédé selon la revendication 16,
**caractérisé en ce que**
l'assemblage s'effectue dans la région des coins par soudage ou brasage.

18. Procédé selon la revendication 16,
**caractérisé en ce que**
l'assemblage s'effectue dans la région des coins par au moins un joint d'angle (26 et/ou 27).
